# EUROPÄISCHE PATENTSCHRIFT

(11) **EP 1 080 872 B1**
(45) Veröffentlichungstag und Bekanntmachung des Hinweises auf die Patenterteilung: **06.08.2003**
(21) Anmeldenummer: 00113338.8
(22) Anmeldetag: 23.06.2000
(51) Int. Cl.: B30B 9/12, B30B 9/26

(54) **Verfahren zur mechanischen Entwässerung von insbesondere Rüben-Extraktionsschnitzeln**
Process for mechanically dehydrating, in particular, beet chips
Procédé de déshydratation mécanique, en particulier, de cossettes de betteraves

(30) Priorität: 27.08.1999 DE 19940742
(43) Veröffentlichungstag der Anmeldung: 07.03.2001
(73) Patentinhaber: Braunschweigische Maschinenbauanstalt AG, 38122 Braunschweig (DE)
(72) Erfinder: Hempelmann, Reinhold, Dipl.-Ing., 38112 Braunschweig (DE); Klein, Christian, Dr., 38300 Wolfenüttel (DE); Krell, Lothar, Dr., 38173 Erkerode (DE); Matusch, Siegfried, Dipl.-Ing., 38108 Braunschweig (DE); Ross, Günther, 38321 Klein Denkte (DE)
(74) Vertreter: Gramm, Werner, Prof. Dipl.-Ing.

(56) Entgegenhaltungen:
- US-A- 3 478 679

## Beschreibung

Die Erfindung betrifft ein Verfahren zur mechanischen Entwässerung von Flüssigkeit. enthaltenden Feststoffen, insbesondere faserartigen Feststoffen, wie Rüben-Extraktionsschnitzeln (RES), in einer Schraubenpresse, durch die der abzupressende Feststoff von zumindest einem drehbar antreibbaren Schraubenelement in dessen axialer Richtung an einer stationären äußeren, das Schraubenelement umschließenden, und/oder an einer inneren, mit dem Schraubenelement rotierenden, jeweils eine Entwässerungsfläche bildenden Siebfläche unter Einwirkung von Normal- und Scherkräften entlanggefördert und hierbei einer Pressung unterworfen wird, wobei die hierdurch ausgepreßte Flüssigkeit bezogen auf das Schraubenelement etwa radial nach außen und/oder radial nach innen abgeführt wird, wobei zumindest im letzten Abschnitt der axialen Pressstrecke die radial äußere von einer Siebfläche begrenzte Randschicht des Pressgutes von dem radial mittleren Pressgut getrennt und von der Siebfläche weggefördert wird. Ein solches Verfahren ist aus der US-A-3,478,679 bekannt.

Der Erfindung liegt die Aufgabe zugrunde, den mit diesem Verfahren erzielbaren Trokkensubstanz-Gehalt (TS) des Preßgutes zu erhöhen oder aber unter Beibehaltung der bisher erzielbaren Preßergebnisse den Investitions- und Betriebskostenaufwand für die Durchführung des Verfahrens zu verringern.

Ausgehend von dem eingangs beschriebenen Verfahren wird vorstehende Aufgabe erfindungsgemäß dadurch gelöst, daß zumindest eine der beiden Randschichten unter Einwirkung des auf sie ausgeübten Pressdruckes durch zumindest eine der in zugeordneten Siebfläche vorgesehene Austragsöffnung angepaßten Querschnittes nach außen abgefördert wird.

Die Erfindung beruht auf der von den Erfindern gewonnenen Erkenntnis, daß der TS-Gehalt in dem von einer Siebfläche begrenzten Randbereich des Preßgutes überproportional ansteigt, und daß diese Randschicht einen erhöhten Transportwiderstand für den Wasserdurchtritt besitzt und dadurch eine weitergehende Abpressung behindert.

Bekannte Schraubenpressen, die auch als Spindelpressen bezeichnet werden, weisen eine den im Querschnitt ringförmig gestalteten Preßraum radial außen begrenzende Siebfläche (äußere Siebfläche) auf; außerdem kann der das Schraubenelement bildende Spindelkörper mit Durchbrechungen für den Durchlaß ausgepreßter Flüssigkeit versehen sein (innere Siebfläche). Eine derartige Spindelpresse ist beispielsweise in der DE 37 00 016 A1 beschrieben. Schraubenpressen mit mehreren Schraubenelementen lassen sich z.B. der DE 33 40 734 A1, der EP 0 358 837 A und der EP 0 773 100 A entnehmen.

Das erfindungsgemäß vorgesehene Abfördern der von dem radial mittleren Preßgut getrennten (radial inneren und/oder radial äußeren) Preßgut-Randschicht wird vorgenommen, in dem zumindest eine der beiden Randschichten unter Einwirkung des auf sie ausgeübten Pressdruckes durch zumindest einen in der zugeordneten Siebfläche vorgesehen Austragsöffnung angepaßten Querschnittes nach außen abgefördert wird. Dabei ist es zweckmäßig, wenn zumindest eine der beiden Randschichten durch in ihren Förderweg ragende Schälorgane abgeschält und in die zumindest eine Austragsöffnung eingeleitet wird. Zusätzlich kann es vorteilhaft sein, wenn die Abförderung der zumindest einen Randschicht durch angetriebene, dem Bereich der zumindest einen Austragsöffnung zugeordnete Förderorgane unterstützt wird.

Eine Weiterbildung des Verfahrens sieht vor, daß die zumindest eine Randschicht um eine achsparallele Längsachse gedreht und nahezu mischungsfrei mit radial mittlerem Preßgut ausgetauscht wird. Hierbei können für den genannten Austauschvorgang ortsfeste Einbauten, vorzugsweise statische Mischelemente mit sich in axialer Richtung kreuzenden Kanälen, verwendet werden.

In einer Weiterbildung des Verfahrens wird die zumindest eine getrennte Randschicht mit dem radial mittleren Preßgut vermischt.

In der Zeichnung ist eine als Beispiel dienende Vorrichtung zur Durchführung eines erfindungsgemäßen Verfahrens schematisch dargestellt. Es zeigen
- **Figur 1**: eine stehende, teilweise lotrecht geschnittene Schraubenpresse;
- **Figur 2**: die Einzelheit X aus Figur 1 in gegenüber Figur 1 vergrößertem Maßstab;
- **Figur 3**: einen Schnitt gemäß der Linie Y-Y in Figur 1 in einem Maßstab gemäß Figur 2 und
- **Figur 4**: ein statisches Mischelement.

Figur 1 zeigt eine Schraubenpresse 1, durch die abzupressender Feststoff 2 von einem drehbar antreibbaren Schraubenelement 3 in dessen axialer Richtung 4 an einer stationären äußeren, das Schraubenelement 3 in radialem Abstand umschließenden Siebfläche 5a sowie an einer inneren, den Mantel des Schraubenelementes 3 bildenden Siebfläche 5b unter Einwirkung von Normal- und Scherkräften entlanggefördert und hierbei einer Pressung unterworfen wird. Hierbei bilden die beiden Siebflächen 5a, 5b jeweils eine Entwässerungsfläche, durch die ausgepreßte Flüssigkeit - bezogen auf das Schraubenelement 3 - etwa radial nach außen und radial nach innen abgeführt wird. Die Drehachse des Schraubenelementes 3 ist mit dem Bezugszeichen 12 gekennzeichnet.

Die vorstehende Figurenbeschreibung entspricht dem vorbekannten Stand der Technik.

Es ist nunmehr vorgesehen, daß zumindest im letzten Abschnitt der axialen Preßstrecke die radial äußere und/oder radial innere, jeweils von einer Siebfläche 5a, 5b begrenzte Randschicht 6a, 6b des Preßgutes 7 von dem radial mittleren Preßgut 8 (siehe Figuren 2 und 3) getrennt und von der bzw. den Siebflächen 5a, 5b weggefördert wird. Hierfür zeigen die Figuren 2 und 3 jeweils in schematischer Darstellung Ausführungsbeispiele.

In Figur 2 wird die radial äußere Randschicht 6a unter Einwirkung des auf sie ausgeübten Preßdruckes durch eine in der äußeren Siebfläche 5a vorgesehene Austragsöffnung 9 angepaßten Querschnittes nach außen abgefördert.

Figur 3 zeigt eine Weiterentwicklung, bei der die radial äußere Randschicht 6a durch in ihren Förderweg ragende Schälorgane 10 abgeschält und unterstützt durch der vorstehend genannten Austragsöffnung 9 zugeordnete Förderorgane 11 in die Austragsöffnung 9 eingeleitet bzw. durch diese nach außen abgeführt wird.

Figur 4 zeigt ein Beispiel für ein statisches, ortsfest in die Schraubenpresse 1 einzubauendes Mischelement 13. Der Einbau bzw. die Ausrichtung des Mischelementes 13 in der Schraubenpresse 1 erfolgt in Anpassung an den auf die Drehachse 12 bezogenen Transportwinkel des Preßgutes 7. Gr/af

## Patentansprüche

1. Verfahren zur mechanischen Entwässerung von Flüssigkeit enthaltenden Feststoffen, insbesondere faserartigen Feststoffen, wie Rüben-Extraktionsschnitzeln (RES), wobei der abzupressende Feststoff (2) von zumindest einem drehbar antreibbaren Schraubenelement (3) einer Schraubenpresse (1) in dessen axialer Richtung (4) an einer stationären äußeren, das Schraubenelement (3) umschließenden, und/oder an einer inneren, mit dem Schraubenelement (3) rotierenden, jeweils eine Entwässerungsfläche bildenden Siebfläche (5a, 5b) unter Einwirkung von Normal- und Scherkräften entlanggefördert und hierbei einer Pressung unterworfen wird, wobei die hierdurch ausgepreßte Flüssigkeit bezogen auf das Schraubenelement (3) etwa radial nach außen und/oder radial nach innen abgeführt wird, wobei zumindest im letzten Abschnitt der axialen Preßstrecke die radial äußere und/oder radial innere, jeweils von einer Siebfläche (5a, 5b) begrenzte Randschicht (6a, 6b) des Preßgutes (7) von dem radial mittleren Preßgut (8) getrennt und von der bzw. den Siebflächen (5a, 5b) weggefördert wird, **dadurch gekennzeichnet, daß** zumindest eine der beiden Randschichten (6a, 6b) unter Einwirkung des auf sie ausgeübten Preßdruckes durch zumindest eine in der zugeordneten Siebfläche (5a, 5b) vorgesehene Austragsöffnung (9) angepaßten Querschnittes nach außen abgefördert wird.

2. Verfahren nach Anspruch 1, **dadurch gekennzeichnet, daß** zumindest eine der beiden Randschichten (6a, 6b) durch in ihren Förderweg ragende Schälorgane (10) abgeschält und in die zumindest eine Austragsöffnung (9) eingeleitet wird.

3. Verfahren nach Anspruch 1, **dadurch gekennzeichnet, daß** die Abförderung der zumindest einen Randschicht (6a, 6b) durch angetriebene, dem Bereich der zumindest einen Austragsöffnung (9) zugeordnete Förderorgane (11) unterstützt wird.

4. Verfahren nach Anspruch 1, **dadurch gekennzeichnet, daß** die zumindest eine Randschicht (6a, 6b) um eine achsparallele Längsachse gedreht und nahezu mischungsfrei mit radial mittlerem Preßgut (8) ausgetauscht wird.

5. Verfahren nach Anspruch 4, **dadurch gekennzeichnet, daß** für den genannten Austauschvorgang ortsfeste Einbauten verwendet werden.

6. Verfahren nach Anspruch 5, **dadurch gekennzeichnet, daß** als ortsfeste Einbauten statische Mischelemente (13) mit sich in axialer Richtung kreuzenden Kanälen verwendet werden.

7. Verfahren nach Anspruch 1, **dadurch gekennzeichnet, daß** die zumindest eine getrennte Randschicht (6a, 6b) mit dem radial mittleren Preßgut (8) vermischt wird.

## Claims

1. Method for the mechanical dehydration of solids containing liquid, especially in fibrous solids as beet extraction slices (RES), wherein the solid (2) to be pressed is moved by at least one rotating driveable screw element (3) of a screw press (1) in its axial direction (4) along a stationary external screen surface (5a) enclosing the screw element (3) and/or at an internal screen surface (5b) rotating jointly with the screw element (3), each of both screen surfaces (5a, 5b) forming a drain surface, the solid (2) is being affected by normal and transverse forces and thereby subjected to a pressure, leading the liquid, squeezed out by that, with reference to the screw element (3) about radial outwardly and/or radial inwardly, whereas, at least in the final part of the axial length of pressing, the radial outer and/or radial inner peripheral layers (6a, 6b) of the pressed material (7), which are bounded by one screen surface (5a, 5b), respectively, is separated from the radial middle pressed material (8) and is discharged from the screen surface or screen surfaces (5a, 5b), **characterized in that** at least one of the two peripheral layers (6a, 6b) is discharged outwardly through at least one outlet opening (9) with an adapted cross section provided in the associated screen surface (5a, 5b), respectively, by the compacting pressure exerted on them.

2. Method according to claim 1, **characterized in that** at least one of the two peripheral layers (6a, 6b) is pared by paring elements (10) projecting into the transport path, and transferred into the at least one outlet opening (9).

3. Method according to claim 1, **characterized in that** transporting outwardly the at least one peripheral layer (6a, 6b) is supported by driven transport elements (11) associated to at least one outlet opening (9).

4. Method according to claim 1, **characterized in that** the at least one peripheral layer (6a, 6b) is rotated around an axis parallel to the longitudinal axis and is exchanged almost unmixed with radial middle pressed material (8).

5. Method according to claim 4, **characterized in that** stationary components are used for the exchanging procedure.

6. Method according to claim 5, **characterized in that** static mixing elements (13) with channels intersecting in axial direction are used as stationary components.

7. Method according to claim 1, **characterized in that** the at least one separated peripheral layer (6a, 6b) is mixed with the radial middle pressed material (8).

## Revendications

1. Procédé pour déshydrater mécaniquement des solides contenant un fluide, en particulier des solides fibreux, comme des cassettes de betterave, procédé dans lequel, par au moins une vis (3) pouvant être entraînée en rotation et appartenant à une presse à vis (1), le solide à presser (2) est transporté longitudinalement en direction axiale (4) de la vis le long d'une surface de tamisage extérieure fixe, enveloppant la via (3), et/ou d'une surface de tamisage intérieure tournant avec la vis (3), surface de tamisage (5a, 5b) qui constitue une surface de déshydratation sous l'effet de forces normales et de cisaillement, le solide à presser étant ainsi soumis à un pressage, le fluide ainsi exprimé étant évacué sensiblement radialement vers l'extérieur et/ou radialement vers l'intérieur relativement à la vis (3), tandis qu'au moins dans la dernière partie du trajet axial de pressage, la couche superficielle radialement extérieure et/ou radialement intérieure (6a, 6b) de la matière à presser (7), délimitée par l'une respective des surfaces de tamisage (5a, 5b), est séparée de la matière à presser (8) radialement centrale, et enlevée de la ou des surfaces de tamisage (5a, 5b), **caractérisé en ce que** l'une au moins des deux couches superficielles (6a, 6b) est évacuée vers l'extérieur sous l'action de la pression de pressage exercée sur elle, à travers au moins une ouverture d'extraction (9) de section transversale adaptée, prévue dans la surface de tamisage associée (5a, 5b).

2. Procédé selon la revendication 1, **caractérisé en ce qu'**au moins une des deux couches superficielles (6a, 6b) est pelée par des organes de pelage (10) faisant saillie dans son trajet de transport et introduite dans l'au moins une ouverture d'extraction (9).

3. Procédé selon la revendication 1, **caractérisé en ce que** l'évacuation de l'au moins une couche superficielle (6a, 5b) est assistée par des organes de transport (11) entraînés, associés à la zone de l'au moins une ouverture d'extraction (9).

4. Procédé selon la revendication 1, **caractérisé en ce que** l'au moins une couche superficielle (6a, 6b) subit une rotation autour d'un axe longitudinal et parallèle à l'axe, et substituée pratiquement sans mélange avec de la matière à presser (8) radialement centrale.

5. Procédé selon la revendication 4, **caractérisé en ce qu'**on utilise des chicanes fixes pour le processus de substitution précité.

6. Procédé selon la revendication 5, **caractérisé en ce qu'**on utilise comme chicanes fixes des éléments mélangeurs statiques (13) avec des canaux qui se croisent en direction axiale.

7. Procédé selon la revendication 1, **caractérisé en ce que** l'au moins une couche superficielle séparée (6a, 6b) est mélangée avec la matière à presser (8) radialement centrale.
